# EUROPÄISCHE PATENTSCHRIFT

(11) **EP 0 216 021 B1**
(45) Veröffentlichungstag und Bekanntmachung des Hinweises auf die Patenterteilung: **11.01.1989**
(21) Anmeldenummer: 86107903.6
(22) Anmeldetag: 10.06.1986
(51) Int. Cl.: F23M 5/08, F23M 5/02, F27D 1/00

(54) **Luftkühlbare Feuerraumwand**
Air-coolable furnace wall
Paroi de four pouvant être refroidie par air

(30) Priorität: 18.09.1985 DE 3533240
(43) Veröffentlichungstag der Anmeldung: 01.04.1987
(73) Patentinhaber: DIDIER-WERKE AG, 65189 Wiesbaden (DE)
(72) Erfinder: Schwalb, Max, D-6719 Eisenberg (DE)
(74) Vertreter: Brückner, Raimund, Dipl.-Ing.

(56) Entgegenhaltungen:
- FR-A- 1 162 290
- US-A- 1 635 851
- US-A- 1 809 417
- US-A- 1 812 315
- US-A- 1 831 675

## Beschreibung

Die Erfindung bezieht sich auf eine luftkühlbare Feuerraumwand für Verbrennungsöfen, insbesondere für Müllverbrennungsanlagen, bestehend aus mindestens einem Mauerwerk mit Zwischenraum für die Führung von Kühlluft an einer der Feuerraumseite abgewandten Wandseite entlang, wobei das Mauerwerk Steine enthält, deren Wandungen jeweils mindestens einen mit entsprechenden Luftkanalen benachbarter Steine in Strömungsverbindung stehenden Luftkanal umschließen.

Es sind Feuerraumwände bekannt, bei welchen zwei mit Abstand voneinander errichtete Mauerwerke mit einzelnen Abstandshaltern verbunden sind, wie beispielsweise aus der US-PS 1 809 417 hervorgeht. Es sind ebenfalls Feuerraumwände aus Steinen bekannt, die Ausnehmungen aufweisen und im Verband mit benachbarten Steinen Luftkanäle bilden, wie beispielsweise aus der US-PS 1 831 675 hervorgeht. Derartige Konstruktionen sind nicht sehr wirksam und stabil.

Aus der DE-PS 2 317 064 ist eine luftkühlbare Feuerraumwand als eine metallische luftzuführende Hohlwand bekannt, die feuerraumseitig mit Luftaustrittsöffnungen versehen ist. Den Hohlwänden ist feuerraumseitig im Abstand eine metallische Plattenwand vorgesetzt, wobei der Hohlraum der Hohlwände, deren Luftaustrittsöffnungen im Innenmantel in den zwischen Innenmantel und vorgesetzter Plattenwand liegenden Zwischenraum münden, durch gegenüber den erstgenannten Öffnungen versetzte Öffnungen in der Plattenwand mit dem Feuerraum in Verbindung steht. Hierdurch soll erreicht werden, daß einerseits die feuerzonennahen Innenwandflächen keine zur Aschenschmelzung und damit zu Anbackungen führenden Temperaturen erreichen und daß eine wesentliche Verminderung der Außentemperatur eintritt. Derartige Stahlkonstruktionen sind begrenzt auf eine maximale Anwendungstemperatur von ca. 600_{°}C. Sie haben einen großen Luftmengenbedarf für die Kühlung und sind außerordentlich kostenaufwendig.

Aufgabe der vorliegenden Erfindung ist es, eine Feuerraumwand der gattungsgemäßen Art zu schaffen, welche mit geringerem Kostenaufwand eine stabilere und für die Kühlung sowie gegen die feuerraumseitigen Anbackungen wirksamere Wandkonstruktion ergibt.

Diese Aufgabe wird erfindungsgemäß im wesentlichen dadurch gelöst, daß die feuerraumseitige Fläche der dem Feuerraum zugewandten Wandung der Steine kleiner ist als die gegenüberliegende, dem Luftkanal zugewandte Fläche dieser Wandung, indem die dem jeweiligen Luftkanal zugewandte Wandungsfläche eine flächenvergrößernde Oberflächenstruktur aufweist. Ein solches Mauerwerk ist einfach und preisgünstig zu errichten und ergibt eine stabile Konstruktion. Deren Merkmale haben auf einfache Weise ermöglicht, daß die feuerraumseitige Fläche der Wandung des Steines kleiner ist als deren gegenüberliegende, dem Luftkanal zugewandte Fläche mit der flächenvergrößernden Oberflächenstruktur. Die sich hieraus ergebenden großen Kühlflächen führen zu einem überproportionalen Wärmeaustausch, so daß sich schon bei verhältnismäßig geringem Luftmengenbedarf eine wirksame Verringerung der Oberflächentemperatur der feuerraumseitigen Wandfläche und dadurch auch eine erhebliche Reduzierung der feuerraumseitigen Schlackenanbackungen ergeben. Größere Isolierungsmaßnahmen können vermieden werden, da die in den Luftkanälen der Steine geführte Luft als wirksamer Isolator dient.

Die flächenvergrößernde Oberflächenstruktur kann beispielsweise durch nutartige Aussparungen gebildet sein, welche in Kanallängsrichtung verlaufen, so daß bei großer Oberflächenwirksamkeit der Strömungswiderstand für die in den Kanälen strömende Luft nicht wesentlich beeinträchtigt wird. Derartige nutartige Aussparungen lassen sich auch auf einfache Weise herstellen.

Bei hoher Feuerraumbelastung kann der Luftkanal jedes Steines weiterhin durch in Luftströmungsrichtung verlaufende Unterteilungswände zwei-oder mehrzügig ausgebildet sein. Dadurch kann der Wärmeaustausch mit der Luft noch weiter verbessert werden, insbesondere wenn auch die Oberflächen der Unterteilungswände eine flächenvergrößernde Oberflächenstruktur aufweisen.

Es ist auch möglich, in den Luftkanälen bzw. -zügen zusätzliche oberflächenvergrößernde Einsatzstrukturen, ähnlich einem Cowper-System, anzuordnen.

Um eine gleichmäßige Wärmeabfuhr durch Druckausgleich zwischen den einzelnen Luftkanälen zu gewährleisten, bestehen bei einer besonderen Ausgestaltung der Erfindung zwischen den Luftkanälen benachbarter Steine und/oder den Zügen ein und desselben Steines Verbindungskanäle.

Ferner können zwischen den Luftkanälen und dem Feuerraum selbst Luftzufuhrkanäle bestehen. Hierdurch kann die Kühlluft in den Feuerraum eintreten, um als Sekundärluft für die Nachverbrennung der Rauchgase zur Verfügung zu stehen. Da die Sekundärluft in den Luftkanälen bereits aufgewärmt ist, erfolgt eine gute Durchmischung der Rauchgase, weitere Absenkung der Wandtemperaturen des Feuerraums und dadurch zusätzliche Verhinderung des Anbackens von Schlacke.

Nach der Erfindung können die Verbindungskanäle und/oder die Luftzufuhrkanäle auf einfache Weise durch nutartige Einformungen in den Stirnflächen der Steine gebildet sein, welche sich gegebenenfalls mit entsprechenden nutartigen Einformungen der jeweils darüber- bzw. darunterliegenden Steine zu Kanälen mit größerem Querschnitt ergänzen.

Zur Verbesserung der Stabilität der Wandkonstruktion können die Steine in an sich bekannter Weise im Verband, also von Lage zu Lage versetzt zueinander angeordnet sein.

Ferner besteht ein weiteres Erfindungsmerkmal darin, daß benachbarte Steine miteinander verzahnt sind. Die Verzahnung kann sowohl an den Seitenwandaußenflächen zwischen in einer Steinlage benachbarten Steinen als auch zwischen den einander zugekehrten Stirnflächen der Steine benachbarter Lagen erfolgen, um eine hohe Stabilität der Wandkonstruktion zu erzielen.

Um die Standzeit einer solchen Wandkonstruktion zu erhöhen, kann ferner bei einer besonderen Ausgestaltung der Erfindung vorgesehen sein, daß die dem Feuerraum zugewandte Wandung des Steines stärker ist als seine Seitenwandungen.

Von besonderem Vorteil ist es, wenn zwischen oder auf den Steinen luftkanalfreie Blöcke für die Aufnahme von Verankerungselementen und/oder den Abschluß der Luftkanäle angeordnet sind. Auf diese Weise ist ohne großen Konstruktionsaufwand eine Halterung der Feuerraumwand an einer rückwärtigen Bauwerkskonstruktion, beispielsweise Stahlkonstruktion möglich. Außerdem dienen die Blöcke dem Abschluß der Luftkanäle am oberen und am unteren Ende, also sozusagen als Boden und/oder als Deckel.

Auch die Blöcke können mit Steinen in der zuvor geschilderten Art verzahnt sein.

Die Verzahnung der Steine und/oder der Blöcke kann verhältnismäßig einfach durch Nut- und Federanordnungen in den Seitenwandungsaußenflächen und/oder Stirnflächen der Steine und/oder der Blöcke gebildet sein.

Sowohl die Steine als auch die Blöcke haben vorzugsweise eine Höhe, eine Tiefe und eine Breite, die sich (in dieser Reihenfolge) auf 64 mm, 125 mm und 250 mm oder ein Vielfaches davon ergänzen. Hierdurch passen die erfindungsgemäßen Steine und Blöcke in ein Raster von Normalformat-(Ziegelstein- format-)Steinen, so daß sie ohne weiteres mit Beimauerungen und dergleichen im gleichen Raster ergänzt werden können.

Bevorzugt bestehen die Steine und/oder die Blöcke aus SiC, ein Material, welches sich für Feuerraumwände bewährt hat. Wegen der Wärmeleitung wird ferner vorgeschlagen, die Steine und/oder Blöcke mittels SiC-haltigem Feuerkitt zu vermauern.

Weitere Ziele, Merkmale, Vorteile und Anwendungsmöglichkeiten der vorliegenden Erfindung ergeben sich aus der nachfolgenden Beschreibung von Ausführungsbeispielen anhand der beiliegenden Zeichnung. Dabei bilden alle beschriebenen und/oder bildlich dargestellten Merkmale für sich oder in beliebiger sinnvoller Kombination den Gegenstand der vorliegenden Erfindung, auch unabhängig von ihrer Zusammenfassung in den Ansprüchen oder deren Rückbeziehung.

Es zeigen:
Fig. 1 in Schrägansicht, teilweise weggebrochen, einen Ausschnitt aus einer die Erfindung aufweisenden Feuerraumwand, und
Fig. 2 eine Draufsicht auf einen Ausschnitt von erfindungsgemäßen Steinen nebeneinander in einer Lage.

Gemäß Fig. 1 ist die luftkühlbare Feuerraumwand aus einem Mauerwerk aus Steinen 1 aufgebaut, deren Wandungen 2 jeweils mindestens einen parallel zur Wandungsebene verlaufenden Luftkanal 3 umschließen, so daß mit den darüber und darunter angeordneten gleichartigen Steinen 1 jeweils ein durchgängiger Kanal entsteht. Dabei sind Maßnahmen getroffen, daß die feuerraumseitige Fläche 13 der Wandung 2 des Steines 1 kleiner ist als die gegenüberliegenden dem Luftkanal 3 zugewandte Fläche 14 der Wandung 2 des Steines 1. Aber nicht nur die Wandungsfläche 14, sondern auch die übrigen, dem jeweiligen Luftkanal 3 zugewandten Wandungsflächen 4 weisen eine flächenvergrößernde Oberflächenstruktur 5 auf, welche im dargestellten Fall durch nutartige Aussparungen gebildet ist, welche in Kanallängsrichtung, also in Luftströmungsrichtung verlaufen. Zur weiteren Vergrößerung der mit Luft in Berührung kommenden Flächen der Steine 1 können in Luftströmungsrichtung verlaufende Unterteilungswände 6 vorgesehen sein, so daß, wie in je einem Fall dargestellt ist, zweizügige bzw. dreizügige Kanäle 3 entstehen. Auch die Oberflächen der Unterteilungswände 6 sind in dem dargestellten Fall mittels flächenvergrößernden Oberflächenstrukturen, nämlich in Strömungsrichtung verlaufenden nutartige Aussparungen zur Verbesserung des Wärmeübergangs versehen. Zwischen den einzelnen Luftkanälen 3 benachbarter Steine 1 sind Verbindungskanäle 7 dadurch gebildet, daß in den Stirnflächen 9 der Steine 1 nutartige Einformungen vorgesehen sind, welche sich mit entsprechenden nutartigen Einformungen der stirnseitig angrenzenden Steine 1 zu je einem vollen Kanal ergänzen und in entsprechende Verbindungskanäle 7 seitlich in einer Steinlage benachbarter Steine 1 übergehen.

Ferner sind zwischen den Luftkanälen 3 und dem Feuerraum Luftzuführungskanäle 8 vorgesehen, welche in gleicher Weise durch stirnseitige nutartige Einformungen gebildet sind, welche sich zu vollen Kanälen ergänzen. Die Steine 1 sind zur Verbesserung der Stabilität der Wandkonstruktion im Verband, also von Lage zu Lage versetzt angeordnet. Benachbarte Steine 1 sind miteinander verzahnt, indem diese mittels Nut- und Federanordnungen 11 in den Seitenwandungsaußenflächen 12 ineinandergreifen. Die Nut- und Federanordnungen 11 verlaufen ebenfalls im wesentlichen in Strömungslängsrichtung, welche ein Verschieben der Steine 1 gegeneinander senkrecht zur Wandhauptebene verhindern. Zusätzlich oder stattdessen können auch in den Stirnflächen 9 der Steine 1 parallel zur Wandhauptebene verlaufende Nut- und Federanordnungen vorgesehen sein, so daß nicht nur das gegenseitige Verrücken der Steine 1 in einer Lage, sondern auch ein gegenseitiges Verrücken der Steine 1 von Lage zu Lage verhindert ist. Gemäß Fig. 1 sind zwischen oder auf den mit Kanälen 3 versehenen Steinen 1 luftkanalfreie Blöcke 10 angeordnet. Diese können einer sicheren Aufnahme von Verankerungselementen für die Befestigung der Mauerkonstruktion an einer zusätzlichen Stütz-oder Haltekonstruktion aufnehmen oder auch zum stirnseitigen Verschließen der Kanäle 3 dienen. Die Blöcke 10 können ebenso wie die Steine 1 untereinander mit den Steinen 1 verzahnt sein. Die Steine 1 und die Blöcke 10 haben vorzugsweise eine Höhe von 64 mm, eine Tiefe von 125 mm und eine Breite von 250 mm oder eine Höhe, Tiefe und Breite, welche sich zu diesen Normmaßen oder einem Vielfachen davon ergänzen, so daß sie auf einfache Weise mit Beimauerwerk aus sogenannten Normalformaten in gleichem Raster verbaut werden können. Die Steine 1 und die Blöcke 10 bestehen vorzugsweise aus SiC; sie können mit SiC-haltigem Feuerkitt vermauert sein.

### Bezugszeichenliste:

1 Steine
2 Wandungen
3 Luftkanal
4 Wandungsfläche
5 Oberflächenstruktur
6 Unterteilungswände
7 Verbindungskanäle
8 Luftzufuhrkanäle
9 Stirnflächen
10 Blöcke
11 Nut- und Federanordnung
12 Seitenwandungsaußenfläche
13 feuerraumseitige Fläche
14 Fläche

## Patentansprüche

1. Luftkühlbare Feuerraumwand für Verbrennungsöfen, insbesondere für Müllverbrennungsanlagen, bestehend aus mindestens einem Mauerwerk mit Zwischenraum für die Führung von Kühlluft an einer der Feuerraumseite abgewandten Wandseite entlang, wobei das Mauerwerk Steine (1) enthält, deren Wandungen (2) jeweils mindestens einen mit entsprechenden Luftkanälen (3) benachbarter Steine (1) in Strömungsverbindung stehenden Luftkanal (3) umschließen, dadurch gekennzeichnet, daß die feuerraumseitige Fläche der dem Feuerraum zugewandten Wandung (2) der Steine (1) kleiner ist als die gegenüberliegende, dem Luftkanal (3) zugewandte Fläche (14) dieser Wandung (2), indem die dem jeweiligen Luftkanal (3) zugewandte Wandungsfläche (4, 14) eine fiächenvergrößernde Oberflächenstruktur (5) aufweist.

2. Feuerraumwand nach Anspruch 1, dadurch gekennzeichnet, daß die flächenvergrößernde Oberflächenstruktur (5) durch nutartige Aussparungen gebildet ist.

3. Feuerraumwand nach Anspruch 1 oder 2, dadurch gekennzeichnet, daß der Luftkanal (3) jedes Steines (1) durch in Luftströmungsrichtung verlaufende Unterteilungswände (6) zwei- oder mehrzugig ausgebildet ist.

4. Feuerraumwand nach einem der Ansprüche 1 bis 3, dadurch gekennzeichnet, daß in den Luftkanälen (3) oberflächenvergrößernde Einsatzstrukturen angeordnet sind.

5. Feuerraumwand nach einem der Ansprüche 1 bis 4, dadurch gekennzeichnet, daß zwischen den Luftkanälen benachbarter Steine (1) und/oder den Zügen ein und desselben Steines (1) Verbindungskanäle (7) bestehen.

6. Feuerraumwand nach einem der Ansprüche 1 bis 5, dadurch gekennzeichnet, daß zwischen den Luftkanälen (3) und dem Feuerraum Luftzuführkanäle (8) bestehen.

7. Feuerraumwand nach Anspruch 5 oder 6, dadurch gekennzeichnet, daß die Verbindungskanäle (7) und/oder die Luftzufuhrkanäle (8) durch nutartige Einformungen in den Stirnflächen (9) der Steine (1) gebildet sind, welche sich gegebenenfalls zu den Kanälen ergänzen.

8. Feuerraumwand nach einem der Ansprüche 1 bis 7, dadurch gekennzeichnet, daß die Steine (1) im Verband, also von Lage zu Lage versetzt zueinander angeordnet sind.

9. Feuerraumwand nach einem der Ansprüche 1 bis 8, dadurch gekennzeichnet, daß benachbarte Steine (1) miteinander verzahnt sind.

10. Feuerraumwand nach einem der Ansprüche 1 bis 9, dadurch gekennzeichnet, daß die dem Feuerraum zugewandte Wandung (2) des Steines (1) stärker ist als seine Seitenwandungen (2).

11. Feuerraumwand nach einem der Ansprüche 1 bis 10, dadurch gekennzeichnet, daß zwischen oder auf den Steinen (1) luftkanalfreie Blöcke (10) für die Aufnahme von Verankerungselementen und/oder den Abschluß der Luftkanäle (3) angeordnet sind.

12. Feuerraumwand nach Anspruch 11, dadurch gekennzeichnet, daß die Blöcke (10) mit den Steinen (1) verzahnt sind.

13. Feuerraumwand nach einem der Ansprüche 9 bis 12, dadurch gekennzeichnet, daß die Verzahnung der Steine (1) und/oder der Blöcke (10) durch Nut- und Federanordnungen (11) in den Seitenwandungsaußenflächen (12) und/oder Stirnflächen (9) der Steine (1) gebildet ist.

14. Feuerraumwand nach einem der Ansprüche 1 bis 13, dadurch gekennzeichnet, daß sich Höhe, Tiefe und Breite der Steine (1) und/oder der Blöcke (10) auf 64 mm, 125 mm und 250 mm oder ein Vielfaches davon ergänzen.

15. Feuerraumwand nach einem der Ansprüche 1 bis 14, dadurch gekennzeichnet, daß die Steine (1) und/oder die Blöcke (10) aus SiC bestehen.

16. Feuerraumwand nach einem der Ansprüche 1 bis 15, dadurch gekennzeichnet, daß die Steine (1) und/oder die Blöcke (10) mittels SiC-haltigem Feuerkitt vermauert sind.

## Revendications

1. Paroi de foyer refroidie par air, pour fours de combustion, notamment pour installations d'incinération de déchets, constituée par au moins une maçonnerie avec espace intermédiaire pour le passage d'air de refroidissement le long d'un côté de paroi éloigné du côté foyer, la maçonnerie comportant des briques (1) dont des parois (2) entourent à chaque fois au moins un canal d'air (3) se trouvant en communication avec des canaux d'air correspondants (3) de briques voisines (1), caractérisée par le fait que la surface côté foyer de la paroi (2) des briques (1) tournées vers le foyer est plus petite que la surface opposée (14) de cette paroi (2), tournée vers le canal d'air (3), la surface de paroi (4, 14) tournée vers le canal d'air correspondant (3) présentant une structure superficielle (5) qui en augmente la surface.

2. Paroi de foyer selon revendication 1, caractérisée par le fait que la structure superficielle augmentant la surface (5) est constituée par des évidements du genre rainure.

3. Paroi de foyer selon revendication 1 ou 2, caractérisée par le fait que le canal d'air (3) de chaque brique (1) est subdivisé en plusieurs voies par des parois de subdivision (6) qui suivent la direction de l'écoulement d'air.

4. Paroi de foyer selon l'une des revendications 1 à 3, caractérisée par le fait que des structures-inserts augmentant la surface sont agencées dans les canaux d'air (3).

5. Paroi de foyer selon l'une des revendications 1 à 4, caractérisée par l'existence de canaux de communication (7) entre les canaux d'air de briques voisines (1) et/ou les voies d'une même brique (1).

6. Paroi de foyer selon l'une des revendications 1 à 5, caractérisée par l'existence de canaux d'amenée d'air (8) entre les canaux d'air (3) et le foyer.

7. Paroi de foyer selon la revendications 5 ou 6, caractérisée par le fait que les canaux de communication (7) et/ou les canaux d'amenée d'air (8) sont formés par des creux du genre rainure dans les surfaces frontales (9) des briques (1), lesquels se complètent éventuellement pour former les canaux.

8. Paroi de foyer selon l'une des revendications 1 à 7, caractérisée par le fait que les briques (1) sont appareillées, donc en étant mutuellement décalées d'une position à l'autre.

9. Paroi de foyer selon l'une des revendications 1 à 8, caractérisée par le fait que des briques voisines (1) sont associées par des adents.

10. Paroi de foyer selon l'une des revendications 1 à 9, caractérisée par le fait que la paroi (2) de la brique (1) tournée vers le foyer est plus épaisse que ses parois latérales (2).

11. Paroi de foyer selon l'une des revendications 1 à 10, caractérisée par le fait que des blocs (10) exempts de canal d'air sont agencés entre les briques (1) ou sur celles-ci, pour recevoir des éléments d'ancrage et/ou fermer les canaux d'air (3).

12. Paroi de foyer selon revendication 11, caractérisée par le fait que les blocs (10) sont associés aux briques (1) par des adents.

13. Paroi de foyer selon l'une des revendications 9 à 12, caractérisée par le fait que les adents des briques (1) et/ou des blocs (10) sont comstitués par des rainures et languettes (11) dans les surfaces extérieures (12) des parois latérales et/ou dans les surfaces frontales (9) des briques (1).

14. Paroi de foyer selon l'une des revendications 1 à 13, caractérisée par le fait que la hauteur, la profondeur et la largeur des briques (1) et/ou des blocs (10) sont de 64 mm, 125 mm et 250 mm, ou se complé- tent en un multiple de ces valeurs.

15. Paroi de foyer selon l'une des revendications 1 à 14, caractérisée par le fait que les briques (1) et/ou les blocs (10) sont en SiC.

16. Paroi de foyer selon l'une des revendications 1 à 15, caractérisée par le fait que les briques (1) et/ou les blocs (10) sont maçonnés au moyen d'un lut contenant du SiC.

## Claims

1. Air-coolable combustion chamber wall for combustion furnaces, particularly for refuse combustion installations, comprising at least one brick wall with a space for the passage of cooling air along a side of the wall directed away from the combustion chamber, the brickwork containing bricks (1) whose walls (2) surround at least one respective air passage (3) in flow communication with corresponding air passages (3) of adjacent bricks (1), characterised in that the surface on the combustion chamber side of the wall (2) of the bricks (1) which is directed towards the combustion chamber is smaller than the opposing surface (14) of the wall (2) directed towards the air passage (3) whilst the wall surface (4, 14) directed towards the respective air passage (3) has a surface structure (5) which increases its area.

2. Combustion chamber wall as claimed in claim 1, characterised in that the area-increasing surface structure (5) is constituted by groove-like recesses.

3. Combustion chamber wall as claimed in claim 1 or 2, characterised in that air passage (3) of each brick (1) is divided into two or more channels by walls (6) extending in the air flow direction.

4. Combustion chamber wall as claimed in one of claims 1 to 3, characterised in that surface area-increasing insert structures are arranged in the air passages (3).

5. Combustion chamber wall as claimed in one of claims 1 to 4, characterised in that there are connecting passages (7) between the air passages of adjacent bricks (1) and/or the ducts of one and the same brick (1).

6. Combustion chamber wall as claimed in one of claims 1 to 5, characterised in that there are air supply passages (8) between the air passages (3) and the combustion space.

7. Combustion chamber wall as claimed in claim 5 or 6, characterised in that the connecting passages (7) and/or the air supply passages (8) are defined by groove-like formations in the end faces (9) of the bricks (1), which optionally combine to form the passages.

8. Combustion chamber wall as claimed in one of claims 1 to 7, characterised in that the bricks are arranged offset with respect to one another in their bonding, that is to say from layer to layer.

9. Combustion chamber wall as claimed in one of claims 1 to 8, characterised in that adjacent bricks (1) are interlocked with one another.

10. Combustion chamber wall as claimed in one of claims 1 to 9, characterised in that the wall (2) directed towards the combustion chamber of the brick (1) is stronger than its side walls (2).

11. Combustion chamber wall as claimed in one of claims 1 to 10, characterised in that blocks (10) without air passages for receiving anchoring elements and/or sealing the air passages (3) are arranged between or on the bricks (1).

12. Combustion chamber wall as claimed in claim 11, characterised in that the blocks (10) are interlocked with the bricks (1).

13. Combustion chamber wall as claimed in one of claims 9 to 12, characterised in that the interlock of the bricks (1) and/or of the blocks (10) is constituted by tongue and groove arrangements (11) in the outer surfaces (12) of the side walls and/or end faces (9) of the bricks (1).

14. Combustion chamber wall as claimed in one of claims 1 to 13, characterised in that the height, depth and breadth of the bricks (1) and/or of the blocks (10) are a factor of 64 mm, 125 mm and 250 mm or a multiple thereof.

15. Combustion chamber wall as claimed in one of claims 1 to 14, characterised in that the bricks (1) and/or the blocks (10) comprise SiC.

16. Combustion chamber wall as claimed in one of claims 1 to 15, characterised in that the bricks (1) and/or the blocks (10) are connected together by means of SiC-containing refractory cement.
